# EUROPÄISCHE PATENTSCHRIFT

(11) **EP 2 406 024 B1**
(45) Veröffentlichungstag und Bekanntmachung des Hinweises auf die Patenterteilung: **26.12.2012**
(21) Anmeldenummer: 10711534.7
(22) Anmeldetag: 15.02.2010
(51) Int. Cl.: B22D 11/06

(54) **GIESSDÜSE FÜR EINE HORIZONTALE BANDGIESSANLAGE**
CASTING NOZZLE FOR A HORIZONTAL CONTINUOUS CASTING SYSTEM
BUSE DE COULÉE POUR UNE INSTALLATION DE COULÉE HORIZONTALE SUR BANDE

(30) Priorität: 12.03.2009 DE 102009012984
(43) Veröffentlichungstag der Anmeldung: 18.01.2012
(73) Patentinhaber: Salzgitter Flachstahl GmbH, 38239 Salzgitter (DE)
(72) Erfinder: EICHHOLZ, Hellfried, 31241 Ilsede (DE); KLAWITER, Sven, 31157 Sarstedt (DE); SCHMIDT-JÜRGENSEN, Rune, 30177 Hannover (DE); SPITZER, Karl-Heinz, 38678 Clausthal (DE)
(74) Vertreter: Meissner, Peter E.
(86) Internationale Anmeldenummer: PCT/DE2010/000213
(87) Internationale Veröffentlichungsnummer: WO 2010/102599

(56) Entgegenhaltungen:
- EP-A1- 0 258 469
- DE-A1-102005 062 854
- JP-A- 59 125 244
- US-A1- 2002 084 056
- US-A1- 2006 191 664
- US-B1- 6 173 755
- SPITZER K-H ET AL: "DIRECT STRIP CASTING (DSC) - AN OPTION FOR THE PRODUCTION OF NEW STEEL GRADES" STEEL RESEARCH, DUESSELDORF, DE, Bd. 74, Nr. 11/12, 1. Januar 2003 (2003-01-01), Seiten 724-731, XP009028744 ISSN: 0177-4832
- Lin Xie , Kiyoshi Funatani , and George E. Totten: "Handbook of Metallurgical Process Design" 1. Januar 2004 (2004-01-01), Marcel Dekker Inc. , XP002586066 ISBN: 9780824741068 , Seiten 251-293 Seite 283

## Beschreibung

Die Erfindung betrifft eine Gießdüse für eine horizontale Bandgießanlage, insbesondere für das Gießen von Stahlband. Bei derartigen Gießanlagen muss aus der Düse, die einen Gießkanal bildet, der flüssige Stahl auf ein gekühltes Endlosband aufgebracht werden.

Eine solche Gießdüse ist bekannt aus "Direct Strip Casting" (DSC) - an Option for the Production of New Steel Grades" - steel research 74 (2003) No. 11/12 p. 724 - 731.

Bei dieser bekannten Anordnung fließt aus einem Verteiler der flüssige Stahl über eine horizontal liegende Zulaufrinne in die Gießdüse, die im Querschnitt einen von Feuerfestmaterial umschlossenen schmalen rechteckigen Kanal darstellt, der als Hohlblock mit Boden, Decke und zwei Seitenwänden ausgebildet ist.

Im Auslaufbereich ist in Fließrichtung gesehen zuerst an der Oberseite und nachfolgend an der Unterseite des Gießdüsenkanals ein quer zur Fließrichtung sich erstreckender in den Kanal hineinragender Steg aus Feuerfestmaterial angeordnet. Beide Stege bilden ein Wehr, um im Sinne der Wirkung eines Siphons mögliche kleine Schlackenreste und Oxide in der Schmelze zurück halten zu können. Die Übergabe des flüssigen Stahls auf das gekühlte Endlosband erfolgt gleitend entlang einer Schräge im Auslaufbereich.

Im Austrittbereich der Gießdüse tritt aufgrund der Oberflächenspannung und des Massenstroms eine Kontraktion des Stahl-Stromes auf. Dieser Effekt führt zu einer ungleichmäßigen Verteilung der Schmelze in Querrichtung auf dem Endlosband und somit zu einer unzureichenden Kantenfüllung des gegossenen Stahlbandes.

Aufgabe der Erfindung ist es, die bekannte Gießdüse dahingehend zu verbessern, dass die Schmelze sich beim Auftreffen auf dem Endlosband auch in Querrichtung gleichmäßiger verteilt.

Die gestellte Aufgabe wird ausgehend vom Oberbegriff des Hauptanspruchs mit den Merkmalen des kennzeichnenden Teils gelöst. Vorteilhafte Weiterbildungen sind Gegenstand von Unteransprüchen.

Die erfindungsgemäße Gießdüse ist dadurch gekennzeichnet, dass in Fließrichtung gesehen der lichte Querschnitt des Hohlblockes im Auslaufbereich sich gleichförmig in Richtung auf den Auslauf verringert und die Stirnseite des Bodens zur Oberfläche des Endlosbandes in der Weise ausgebildet ist, dass die Schmelze senkrecht auf das Endlosband trifft. Hierfür kann die Stirnseite des Bodens senkrecht ausgebildet oder mit einem Hinterschnitt versehen sein.

Die durch den schrägen Verlauf auftretende Verringerung des lichten Querschnitts des Hohlblocks bis zu einem den erforderlichen Durchsatz noch sichernden Minimalwert am Auslauf führt zu einem Aufstauen der Schmelze, die den Schmelzenstrom entgegen der Wirkung der Oberflächenspannung auch in die Randbereiche drückt.

Die Querschnittsverringerung erfolgt vorzugsweise durch eine Verringerung des lichten Höhenabstandes. Ein Anstieg des Bodens gegenüber der Decke hat sich als günstige Variante herausgestellt.

Besonders einfach lässt sich die Abstandsverringerung realisieren, wenn sie linear erfolgt. Problemlos wird der gewünschte Effekt dann erreicht, wenn die Oberfläche des Bodens in Fließrichtung gesehen linear bis zur Auslaufkante ansteigt.

Der Hohlblock kann aus einem Stück hergestellt sein oder mehrteilig aus separaten Elementen. Im Falle einer Mehrteiligkeit kann der Hohlblock bestehen aus separatem Bodenelement mit einer einteiligen aus Decke und zwei Seitenwänden bestehenden Haube oder aus einem separaten Deckenelement, einem separaten Bodenelement und zwei separaten Seitenelementen.

Der Einfachheit halber ist in beiden Fällen nur das Bodenelement mit der erfindungsgemäßen Anlaufschräge versehen. Dies hat den Vorteil eines einfachen Wechsels, falls das Bodenelement schneller verschleißen sollte als das Deckenelement oder die Seitenelemente.

Auch die rechtwinklige oder hinterschnittene Anordnung der Stirnseite des Bodenelementes der Gießdüse in Bezug auf die Oberfläche des Endlosbandes bewirkt eine bessere Schmelzenverteilung auf dem Endlosband. Die auslaufende Schmelze trifft dadurch nahezu senkrecht auf das Endlosband und erzeugt einen zusätzlichen Querimpuls. Dabei sollte die Höhe von der Auslaufkante bis zum Endlosband vorzugsweise 30 mm betragen.

Vorzugsweise ist der Anstieg der Anlaufschräge des Bodenelementes linear, ähnlich wie bei einer Rampe. Die Erstreckung des Anstiegs in Fließrichtung sollte mindestens 30 mm betragen, vorzugsweise liegt sie bei >50 mm.

Für eine frühzeitige Beeinflussung der auslaufenden Schmelze im Hinblick auf eine gleichmäßige Verteilung in Querrichtung, beispielsweise durch Gasstrahlen oder Induktoren, ist es hilfreich, das Bodenelement in Fließrichtung gesehen gegenüber dem Deckenelement vorstehen zu lassen. Dieser Überstand sollte mindestens 10 mm betragen. Durch einen solchen Überstand ist es möglich, die auslaufende Schmelze schon im Gießdüsenbereich statt erst auf dem Endlosband zu beeinflussen.

Für diesen Fall wird vorgeschlagen, die Randbereiche des Überstandes des Bodenelementes mit je einer in Fließrichtung gesehen abfallenden Schrägfläche zu versehen. Dies führt dazu, dass in Querrichtung gesehen der Schmelzenstrom zu den Randbereichen hin umgelenkt wird und so ebenfalls zu einer besseren Verteilung der Schmelze beiträgt.

Zur Vereinfachung der Herstellung des separaten Bodenelementes ist es von Vorteil, wenn die Auslaufkante mit einer Fase versehen ist. Diese Fase mindert gleichzeitig den Verschleiß an der hoch beanspruchten Auslaufkante.

In einem Ausführungsbeispiel wird die erfindungsgemäße Gießdüse näher erläutert.

Es zeigen:
- **Figur 1**: einen Längsschnitt entlang der Linie A - A in Figur 2,
- **Figur 2**: einen Querschnitt entlang der Linie B - B in Figur 1,
- **Figur 3**: einen Schnitt entlang der Linie C - C in Figur 2.

**Figur 1** zeigt in einem Längsschnitt und **Figur 2** in einem Querschnitt schematisch eine Ausführungsform der erfindungsgemäßen Gießdüse 1. Sie ist als schmaler rechteckiger Hohlblock ausgebildet und setzt sich bei diesem Ausführungsbeispiel zusammen aus einem Deckenelement 2, einem Bodenelement 3 und zwei Seitenelementen 4, 5 (**Figur 2**). Alle genannten Teile 2 - 5 sind aus Feuerfestmaterial, vorzugsweise Keramik und bilden einen horizontal liegenden rechteckigen Kanal 6.

Wie aus dem Stand der Technik bekannt, weist das Bodenelement 3 einen in den Kanal 6 hineinragenden quer zur Fließrichtung sich erstreckenden Steg auf, der ein so genanntes unteres Wehr 7 bildet.

Der Gießdüse 1 vorgeschaltet ist eine Zulaufrinne 8, die an einen hier nicht dargestellten Verteiler angeschlossen ist.

Bei der gezeigten Ausführungsform ist am Deckenelement 9 der Zulaufrinne 8 ein in den freien Querschnitt hinein ragender sich quer zur Fließrichtung erstreckender Steg angeordnet, der ein so genanntes oberes Wehr 10 bildet. Beide Wehre 7, 10 wirken zusammen wie ein Siphon und sollen gegebenenfalls sich noch in der Schmelze befindliche Schlackenreste und Oxide zurück halten.

Beide Wehre 7, 10 können sowohl in der Gießdüse 1 als auch in der Zulaufrinne 8 angeordnet sein oder wie hier dargestellt das obere Wehr 10 in der Zulaufrinne 8 und das untere Wehr 7 in der Gießdüse 1.

Die Zulaufrinne 8 wird durch einen Rahmen 22 aus Metall umfasst, der am Ende zungenartig ausgebildet ist, um die angrenzende Gießdüse 1 klemmen zu können.

Erfindungsgemäß weist die Oberfläche des Bodenelementes 3 eine Anlaufschräge 11 auf, deren Anstieg linear erfolgt und die sich bis zur Auslaufkante 12 erstreckt. Damit die auslaufende Schmelze 13 nahezu senkrecht auf das Endlosband 14 trifft, ist im Unterschied zum Stand der Technik der Auslauf nicht mit einer Schräge versehen, sondern die Stirnseite 21 des Bodenelementes 3 steht rechtwinkelig in Bezug auf die Oberfläche des Endlosbandes 14.

Auf die Darstellung der Art der Kühlung des Endlosbandes 14 wurde hier verzichtet. Dargestellt ist nur die vordere Umlenkrolle 15 des Bandumlaufs, sowie die zwei Seitenbegrenzungen 16, 17 des Endlosbandes 14.

Die Anlaufschräge 11 weist in Fließrichtung gesehen eine Erstreckung 18 von mindestens 30 mm, vorzugsweise >50 mm, auf.

In diesem Ausführungsbeispiel ist der Anfang der Anlaufschräge 11 in unmittelbarer Nähe des unteren Wehres 7 vorgesehen. Zur Minderung des Verschleißes der Auslaufkante 12 ist diese mit einer Fase 23 versehen. Zur Erzeugung eines gewissen Querimpulses auf die Schmelze beträgt die Höhe 19 von der unteren Kante der Fase 23 bis zur Oberfläche des Endlosbandes 14 vorzugsweise 30 mm.

Für eine frühzeitige Beeinflussung der aus der Gießdüse auslaufenden Schmelze im Hinblick auf eine gleichmäßige Verteilung in Querrichtung weist die Stirnseite 21 des Bodenelementes 3 gegenüber der Stirnseite 26 des Deckenelementes 2 einen Überstand 20 auf.

**Figur 3** zeigt in einem Schnitt C - C von **Figur 2** eine weitere Maßnahme, um die auslaufende Schmelze 13 in Querrichtung gleichmäßiger auf dem Endlosband 14 zu verteilen. Dazu weist das Bodenelement 3 in beiden Randbereichen des Überstandes (20) eine in Fließrichtung abfallende Schrägfläche 24, 25 auf.

Dies führt dazu, dass Teile der auslaufenden Schmelze 13 in die Randbereiche umgelenkt und beschleunigt werden, wie die eingetragenen Pfeile dies kennzeichnen.

In der Projektion bildet die jeweilige Schrägfläche 24, 25 ein Dreieck, dessen eine Ecke durch den Beginn der Anlaufschräge 11, die zweite Ecke durch die Auslaufkante 12 und die dritte Ecke durch die Stirnseite des jeweiligen Seitenelementes 4, 5 gebildet wird.

Der Darstellung in **Figur 3** ist auch zu entnehmen, wie weit das Bodenelement 3 gegenüber dem Deckenelement 2 vorsteht. Dieser Überstand 20 sollte mindestens 10 mm betragen, um frühzeitig auf die auslaufende Schmelze einwirken zu können.

### Bezugszeichenliste

| **Nr.** | **Bezeichnung** |
|---|---|
| 1 | Gießdüse |
| 2 | Deckenelement Gießdüse |
| 3 | Bodenelement Gießdüse |
| 4 | Seitenelement Gießdüse |
| 5 | Seitenelement Gießdüse |
| 6 | Kanal |
| 7 | unteres Wehr |
| 8 | Zulaufrinne |
| 9 | Deckenelement Zulaufrinne |
| 10 | oberes Wehr |
| 11 | Anlaufschräge |
| 12 | Auslaufkante |
| 13 | Schmelzenstrom |
| 14 | Endlosband |
| 15 | vordere Umlenkrolle |
| 16 | Seitenbegrenzung |
| 17 | Seitenbegrenzung |
| 18 | Erstreckung der Anlaufschräge |
| 19 | Höhe der Auslaufkante |
| 20 | Überstand Stirnseite Bodenelement zur Stirnseite Deckenelement |
| 21 | Stirnseite Bodenelement |
| 22 | Rahmen |
| 23 | Fase |
| 24, 25 | Schrägfläche |
| 26 | Stirnseite Deckenelement |

## Patentansprüche

1. Gießdüse für eine horizontale Bandgießanlage, die als ein aus Feuerfestmaterial bestehender schmaler rechteckiger Hohlblock mit Boden, Decke und zwei Seitenwänden ausgebildet ist und dessen Auslaufbereich sich nur wenig oberhalb eines die auslaufende Schmelze aufnehmenden gekühlten Endlosbandes befindet **dadurch gekennzeichnet,**
**dass** in Fließrichtung gesehen der lichte Querschnitt des Hohlblocks im Auslaufbereich sich gleichförmig in Richtung auf den Auslauf verringert, wobei der Boden gegenüber der Decke ansteigt und die Stirnseite (21) des Bodens des Hohlblocks senkrecht zur Oberfläche des Endlosbandes (14) ausgebildet ist oder die Stirnseite (21) des Bodens des Hohlblocks einen Hinterschnitt zur Oberfläche des Endlosbandes (14) aufweist., so dass die Schmelze senkrecht auf das Endlosband trifft.

2. Gießdüse nach Anspruch 1,
**dadurch gekennzeichnet,**
**dass** der Boden als separates Bodenelement (3) und die Decke und die zwei Seitenwände als einteilige rechteckige Haube ausgebildet sind und die Innenfläche des Bodenelements (3) im Auslaufbereich in Fließrichtung gesehen linear bis zur Auslaufkante (12) ansteigt.

3. Gießdüse nach den Ansprüchen 1 - 2,
**dadurch gekennzeichnet,**
**dass** der Hohlblock aus einem separaten Bodenelement (3), zwei separaten Seitenelementen (4, 5) und einem separaten Deckenelement (2) gebildet wird und die Oberfläche des Bodenelementes (3) im Auslaufbereich in Fließrichtung gesehen linear bis zur Auslaufkante (12) ansteigt.

4. Gießdüse nach Anspruch 1,
**dadurch gekennzeichnet,**
**dass** die Erstreckung des Anstiegs der Anlaufschräge (11) in Fließrichtung mindestens 30 mm beträgt.

5. Gießdüse nach Anspruch 4,
**dadurch gekennzeichnet,**
**dass** die Erstreckung >50 mm beträgt.

6. Gießdüse nach einem der Ansprüche 1 - 5,
**dadurch gekennzeichnet,**
**dass** die Stirnseite (21) des Bodenelementes (3) in Fließrichtung gesehen gegenüber der Stirnseite (26) des Deckenelementes (2) einen Überstand (20) aufweist.

7. Gießdüse nach Anspruch 6,
**dadurch gekennzeichnet,**
**dass** der Überstand (20) 10 mm beträgt.

8. Gießdüse nach den Ansprüchen 2 oder 3,
**dadurch gekennzeichnet,**
**dass** das Bodenelement (3) in beiden Randbereichen des Auslaufs je eine in Fließrichtung gesehen abfallende Schrägfläche (24, 25) aufweist.

9. Gießdüse nach Anspruch 4,
**dadurch gekennzeichnet,**
**dass** die Projektion der Schrägfläche (24, 25) ein Dreieck bildet, dessen eine Ecke durch den Beginn der Anlaufschräge (11), die zweite Ecke durch die Auslaufkante (12) und die dritte Ecke durch die Stirnseite des jeweiligen Seitenelementes (4, 5) gebildet wird.

10. Gießdüse nach einem der Ansprüche 1 - 9,
**dadurch gekennzeichnet,**
**dass** das Bodenelement (3) an der Auslaufkante (12) mit einer Fase (23) versehen ist.

11. Gießdüse nach Anspruch 1 und 10,
**dadurch gekennzeichnet,**
**dass** der Abstand (19) von der unteren Kante der Fase (23) bis zur Oberfläche des Endlosbandes (14) vorzugsweise 30 mm beträgt.

## Claims

1. A casting nozzle for a horizontal strip-casting installation, which is in the form of a narrow, rectangular hollow block, of refractory material, with a base, top and two lateral walls and whose outflow region is located only slightly above a cooled endless belt receiving the outflowing melt, **characterised in that**, viewed in the flow direction, the clear cross-section of the hollow block decreases uniformly in the outflow region in the direction of the outflow, wherein the base ascends in relation to the top and the front side (21) of the base of the hollow block is perpendicular to the surface of the endless band (14) or the front side (21) of the base of the hollow block has an undercut with respect to the surface of the endless band (14), so that the melt strikes the endless band in a perpendicular manner.

2. A casting nozzle according to claim 1, **characterised in that** the base is in the form of a separate base element (3) and the top and the two lateral walls are in the form of a one-part, rectangular hood and, viewed in the flow direction, the inner surface of the base element (3) ascends in the outflow region linearly to the outflow edge (12).

3. A casting nozzle according to claims 1 - 2, **characterised in that** the hollow block is formed from a separate base element (3), two separate lateral elements (4, 5) and a separate top element (2) and, viewed in the flow direction, the surface of the base element (3) ascends in the outflow region linearly to the outflow edge (12).

4. A casting nozzle according to claim 1, **characterised in that** the extension of the ascent of the rising incline (11) in the flow direction is at least 30 mm.

5. A casting nozzle according to claim 4, **characterised in that** the extension is >50 mm.

6. A casting nozzle according to any one of claims 1 - 5, **characterised in that** viewed in the flow direction, the front side (21) of the base element (3) has a projection (20) with respect to the front side (26) of the top element (2).

7. A casting nozzle according to claim 6, **characterised in that** the projection (20) is 10 mm.

8. A casting nozzle according to claims 2 or 3, **characterised in that** in both edge regions of the outflow, the base element (3) has a respective inclined surface (24, 25) descending viewed in the flow direction.

9. A casting nozzle according to claim 4, **characterised in that** the projection of the inclined surface (24, 25) forms a triangle whose one corner is formed by the beginning of the rising incline (11), the second corner by the outflow edge (12) and the third corner by the front side of the respective lateral element (4, 5).

10. A casting nozzle according to any one of claims 1 - 9, **characterised in that** the base element (3) is provided with a chamfer (23) at the outflow edge (1).

11. A casting nozzle according to claim 1 and 10, **characterised in that** the distance (19) from the lower edge of the chamfer (23) to the surface of the endless band (14) is preferably 30 mm.

## Revendications

1. Buse de coulée pour une installation de coulée sur bande horizontale, qui se présente sous la forme d'un bloc creux rectangulaire étroit constitué d'un matériau ignifuge avec un fond, un toit et deux parois latérales et dont la zone de décharge ne se trouve qu'un peu au-dessus d'une bande sans fin refroidie recevant la masse fondue en cours de décharge, **caractérisée en ce que**,
en observant dans le sens de l'écoulement, la section transversale intérieure du bloc creux dans la zone de décharge s'amenuise de manière uniforme dans le sens de la décharge, dans laquelle le fond s'élève par rapport au toit et le côté frontal (21) du fond du bloc creux est formé perpendiculairement à la surface de la bande sans fin (14) ou le côté frontal (21) du fond du bloc creux présente une contre-dépouille vis-à-vis de la surface de la bande sans fin (14) si bien que la masse fondue se retrouve horizontalement sur la bande sans fin.

2. Buse de coulée selon la revendication 1,
**caractérisée en ce que**
le fond se présente sous la forme d'un élément de fond séparé (3) et le toit et les deux parois latérales sous la forme d'un capot rectangulaire d'une seule pièce et la surface interne de l'élément de fond (3) monte dans la zone de décharge, en observant dans le sens de coulée, linéairement jusqu'à l'arête de décharge (12).

3. Buse de coulée selon les revendications 1 et 2,
**caractérisée en ce que**
le bloc creux est formé d'un élément de fond séparé (3), de deux éléments latéraux séparés (4, 5) et d'un élément de toit séparé (2) et la surface de l'élément de fond (3) monte, dans la zone de décharge, en observant dans le sens de coulée, linéairement jusqu'à l'arête de décharge (12).

4. Buse de coulée selon la revendication 1,
**caractérisée en ce que**
l'extension de la montée du chanfrein d'entrée (11) dans le sens de coulée atteint au moins 30 mm.

5. Buse de coulée selon la revendication 4,
**caractérisée en ce que**
l'extension est supérieure à 50 mm.

6. Buse de coulée selon l'une quelconque des revendications 1 à 5, **caractérisée en ce que**
le côté frontal (21) de l'élément de fond (3) présente un porte-à-faux (20) par rapport au côté frontal (26) de l'élément de toit (2) en observant dans le sens d'écoulement.

7. Buse de coulée selon la revendication 6,
**caractérisée en ce que**
le porte-à-faux (20) est de 10 mm.

8. Buse de coulée selon la revendication 2 ou la revendication 3, **caractérisée en ce que**
l'élément de fond (3) présente dans les deux zones de bord de la décharge, respectivement, une surface de chanfrein (24, 25) qui se réduit en observant dans le sens d'écoulement.

9. Buse de coulée selon la revendication 4,
**caractérisée en ce que**
la projection de la surface de chanfrein (24, 25) forme un triangle dont un sommet est formé par le début du chanfrein d'entrée (11), le deuxième sommet par l'arête de décharge (12) et le troisième sommet par le côté frontal de l'élément latéral respectif (4, 5).

10. Buse de coulée selon l'une quelconque des revendications 1 à 9, **caractérisée en ce que**
l'élément de fond (3) présente un angle de dépouille (23) sur l'arête de décharge (12).

11. Buse de coulée selon les revendications 1 et 10,
**caractérisée en ce que**
la distance (19) de l'arête inférieure de l'angle de dépouille (23) à la surface de la bande sans fin (14) atteint de préférence 30 mm.
